# EUROPÄISCHE PATENTSCHRIFT

(11) **EP 0 422 519 B1**
(45) Veröffentlichungstag und Bekanntmachung des Hinweises auf die Patenterteilung: **20.04.1994**
(21) Anmeldenummer: 90119146.0
(22) Anmeldetag: 05.10.1990
(51) Int. Cl.: A47F 11/10, G09F 27/00

(54) **Verfahren zur Informationsvermittlung an Verkaufsmöbeln und Verkaufsmöbel**
Vending furniture and method of information exchange on vending furniture
Procédé de transmission d'informations sur des meubles en vente et meuble en vente

(30) Priorität: 07.10.1989 DE 3933586
(43) Veröffentlichungstag der Anmeldung: 17.04.1991
(73) Patentinhaber: Linde Aktiengesellschaft, 65189 Wiesbaden (DE)
(72) Erfinder: Finkenauer, Harry, Dipl.-Designer, W-6090 Rüsselsheim (DE)
(74) Vertreter: Schaefer, Gerhard, Dr.

(56) Entgegenhaltungen:
- DE-A- 3 221 271
- US-A- 3 088 996
- US-A- 4 035 941

## Beschreibung

Die Erfindung betrifft ein Verfahren zur Informationsvermittlung an Verkaufsmöbeln, in welchen Waren präsentiert werden, bei dem über eine oder mehrere in oder an dem Verkaufsmöbel angeordnete Schallquelle/n akustische Informationen über die in dem Verkaufsmöbel präsentierten Waren ausgegeben und die von den akustischen Informationen betroffenen Waren optisch durch eine gegenüber der Umgebung erhöhte Beleuchtungsdichte hervorgehoben werden, Gegenstand der Erfindung ist außerdem ein Verkaufsmöbel zur Durchführung des Verfahrens.

Zufriedenheit der Kunden und Höhe des Umsatzes hängen im Einzelhandel nicht zuletzt von der Qualität der Informationen über das zum Verkauf angebotene Produkt ab. Die Wirkung derartiger Informationen wird in hohem Maße davon bestimmt, wie gezielt diese vermittelt werden können. In diesem Zusammenhang ist es wünschenswert, daß über allgemeine Informationen wie Anzeigen, Schaufenstergestaltung und Durchsagen hinaus spezielle Informationen über ein einzelnes Produkt oder eine bestimmte Produktgruppe an derjenigen Stelle vermittelt werden, an der dem Kunden die Ware - im allgemeinen zur Selbstbedienung - präsentiert wird.

Es ist bekannt, eine derartige gezielte Vermittlung von Informationen durch Ausstellung der Ware selbst in einem Verkaufsmöbel, durch die Verpackung der Ware oder durch Informationsträger, die am Verkaufsmöbel oder in dessen Nähe angeordnet werden, vorzunehmen.

Die Vermittlung über Informationsträger wie zum Beispiel Preisschilder oder Werbetafeln weisen bereits bei kleinen Entfernungen zum Ort der Lagerung des betroffenen Produktes den Nachteil auf, daß der räumliche Bezug zur im Verkaufsmöbel präsentierten Ware fehlt und der Zusammenhang nur auf indirekte Weise über Abbildungen oder die Bezeichnung der Ware vermittelt werden kann. Bei Informationsträgern, die sehr nahe an der Ware angeordnet werden können, wie beispielsweise Preisschildern, ist dagegen die Menge an dargebotener Information sehr begrenzt.

Diese bekannten Methoden weisen den Nachteil auf, daß sie nur einen geringen Teil der menschlichen Wahrnehmung ansprechen, da sie die Informationen lediglich visuell und dazu zum großen Teil über den Umweg der geschriebenen Sprache vermitteln.

Ein Verfahren der eingangs genannten Art sowie eine entsprechende Verkaufsvorrichtung sind aus der US-A-4 035 941 bekannt. Dort werden über ein akustisch-visuelles Ausgabegerät nacheinander Bilder der ausgestellten Waren gezeigt und diskutiert. Außerdem können die hinter einem venezianischen Spiegel in Präsentationsabteilen befindlichen Waren durch Beleuchtung der Präsentationsabteile mittels separaten Beleuchtungsvorrichtungen sichtbar gemacht werden. Dieses Verfahren setzt jedoch eine speziell angepaßte Konstruktion der Verkaufsvorrichtung voraus. Außerdem können jeweils nur diejenigen Waren oder Warengruppen hervorgehoben werden, die genau ein Abteil der Verkaufsvorrichtung ausfüllen. Dadurch ist dieses Verfahren relativ unflexibel und die Qualität der Informationsvermittlung ist in vielen Fällen nicht zufriedenstellend.

Der Erfindung liegt daher die Aufgabe zugrunde, ein Verfahren der eingangs genannten Art zu entwickeln, das eine möglichst hohe Qualität der Informationsvermittlung ermöglicht, insbesondere durch besonders direkte und leicht erfaßbare Darbietung.

Diese Aufgabe wird dadurch gelöst, daß die Erhöhung der Beleuchtungsdichte durch eine Beleuchtungsvorrichtung bewerkstelligt wird, in der die Schallquelle/n eingebaut ist/sind.

Bei der oder den Schallquelle/n handelt es sich in der Regel um Lautsprecher, es sind jedoch auch andere Systeme zur Erzeugung von Schall für das erfindungsgemäße Verfahren geeignet.

Die akustische Information, beispielsweise eine Durchsage, wird gezielt an Kunden vermittelt, die sich vor dem Verkaufsmöbel aufhalten. Der Inhalt der Information betrifft ein einzelnes Produkt oder eine Gruppe von Waren, die in dem Verkaufsmöbel, vorzugsweise zur Selbstbedienung, angeboten werden. Dabei kann es sich zum Beispiel um Aussagen über Preis, Qualität, Herkunft oder andere Merkmale der Ware handeln. Der Verwendung akustischer Methoden bietet den Vorteil, daß die Informationen alle Kunden, die sich vor dem Verkaufmöbel befinden, erreichen, unabhängig von weiteren Parametern wie beispielsweise deren momentane Blickrichtung.

Daneben kann auch kurzfristig eine flexible und wenig aufwendige Anpassung an des momentane Warenangebot durch einfache Änderung von direkten Ansagen oder durch Verwendung eines anderen Tonträgers durchgeführt werden. Die Anordnung eigener Lautsprechersysteme ermöglicht es, praktisch zu jedem Produkt spezifische Informationen zu vermitteln und damit eine Fülle von außerordentlich gezielten Informationen anzubieten.

Gemäß einem weiteren Merkmal der Erfindung werden die von den akustischen Informationen betroffenen Waren gleichzeitig optisch hervorgehoben. Dabei ist es vorteilhaft, wenn die optische Hervorhebung durch eine gegenüber der Umgebung erhöhte Beleuchtungsdichte erzeugt wird. Dies wird durch eine Beleuchtungsvorrichtung bewerkstelligt, in der die Schallquelle/n eingebaut ist/sind.

Der Zusammenhang zwischen akustischen Hinweisen und den dargebotenen Waren wird durch den zusätzlichen Effekt verdeutlicht und damit die Qualität der vermittelten Information weiter erhöht. Die relative Verstärkung der Beleuchtung der betroffenen Waren wird beispielsweise durch der allgemeinen Beleuchtung überlagertes, gerichtetes Licht bewerkstelligt, wie es etwa von Spot-Scheinwerfern erzeugt wird. Gleichzeitig oder alternativ kann die Leistung der allgemeinen Beleuchtung, die beispielweise durch flächenhafte Lichtquellen wie Leuchtstoffröhren vorgenommen wird, reduziert werden.

Das erfindungsgemäße Verfahren verbessert damit die Qualität der Informationsvermittlung an Verkaufsmöbeln erheblich. Dies gilt ganz besonders in Kombination mit den geschilderten bekannten Methoden auf rein visueller Basis. Dabei kann nach wie vor auf äußerst eng begrenzte Produktgruppen Bezug genommen werden.

Ein Verkaufsmöbel zur Durchführung des erfindungsgemäßen Verfahrens weist eine oder mehrere Schallquellen sowie eine Beleuchtungsvorrichtung auf, die in oder an dem Verkaufsmöbel angeordnet sind und ist dadurch gekennzeichnet, daß die Schallquelle/n in die Beleuchtungsvorrichtung eingebaut ist/sind.

Dabei ist es vorteilhaft, wenn die Lichtleistung der Beleuchtungseinrichtung einstellbar ist. Bei einem weiter verbessertes Verkaufsmöbel weist die Beleuchtungsvorrichtung flächenhafte und punktförmige Lichtquellen auf, deren Leistung unabhängig voneinander gesteuert werden kann.

Die Erfindung und weitere Einzelheiten der Erfindung werden im folgenden anhand einiger in den Zeichnungen dargestellten Ausführungsbeispiele näher erläutert. Hierbei zeigen
- Figuren 1, 2: Ausführungsbeispiele erfindungsgemäßer Verkaufsmöbel mit horizontaler Beleuchtungseinrichtung und
- Figur 3: ein Ausführungsbeispiel eines erfindungsgemäßen Verkaufsmöbels mit vertikaler Beleuchtungseinrichtung.

Das Verfahren der Erfindung ist besonders geeignet für Verkaufsmöbel, deren Warenraum relativ offen gestaltet ist. Daher sind verschiedene Typen von Verkaufsregalen als Ausführungsbeispiele gewählt worden, die sich durch einen von vorne, also von der Kundenseite her, frei einsehbaren Warenraum auszeichnen. Die in mehreren Ebenen übereinander angeordneten Waren sind auch aus einigen Metern Entfernung für den Kunden erkennbar.

Die in den Zeichnungen dargestellten Verkaufsmöbel weisen jeweils einen Möbelkorpus 1 auf, der den Warenraum 2 umschließt. In letzterem ist eine Vielzahl von Regalböden 3 untergebracht, die in der etwas einfacher gestalteten Zeichnung von Figur 3 nicht dargestellt sind.

Die Verkaufsregale der Figuren 1 und 2 weisen jeweils eine horizontale Beleuchtungseinrichtung 4 auf, die mittels Trägern 5 am oberen Teil des Möbelkorpus 1 befestigt ist. In abgewandelten Ausführung kann der obere Teil des Möbelkorpus auch weiter nach vorne gezogen und die Beleuchtungseinrichtung am vorderen Rand integriert sein.

Die Beleuchtungseinrichtung 4 enthält im allgemeinen Leuchtstoffröhren, die zur flächenhaften Beleuchtung des gesamten Warenraumes dienen. Die für das erfindungsgemäße Verfahren benötigten Schallquellen, beispielsweise Lautsprecher, können prinzipiell an verschiedenen Stellen des Verkaufsmöbels angebracht werden, vorteilhaft ist jedoch eine Integration in die Beleuchtungseinrichtung 4.

Falls eine optische Hervorhebung von einzelnen Produktgruppen gewünscht ist, können Quellen gerichteten Lichtes, beispielsweise Spot-Scheinwerfer 6, entweder an die Beleuchtungseinrichtung 4 angebaut (Figur 1) oder innerhalb der Beleuchtungseinrichtung 4 angeordnet sein (Figur 2).

Bei einer vertikalen Beleuchtungseinrichtung 7, wie sie in Figur 3 zu sehen ist, können einzelne Warengruppen noch gezielter durch gerichtetes Licht hevorgehoben werden, falls dort neben Leuchtstoffröhren ebenfalls Spot-Scheinwerfer 6 integriert sind, wie es in dem Ausführungsbeispiel vorgesehen ist.

Die Ausführungsbeispiele können mehrere Lautsprecher aufweisen, so daß Informationen, die nur einen bestimmten Teil der in dem Verkaufsmöbel gelagerten Waren betreffen, bereits akustisch auf den entsprechenden Bereich begrenzt und damit ein Zusammenhang mit der entsprechenden Warengruppe hergestellt werden kann. Zum anderen ist vorzugsweise auch eine Mehrzahl von Spot-Scheinwerfern 6 vorgesehen, um eine optische Hervorhebung auf möglichst flexible Weise und für mehrere in dem Verkaufsmöbel präsentierte Warengruppen zu erlauben.

Die Wirkungen der beiden verschiedenen Arten der Beleuchtung sind in den Figuren durch gestrichelte Linien angedeutet. Die Linien 8 betreffen die flächenhafte Grundbeleuchtung, die Lichtkegel 9 die optische Hervorhebung, die durch die gerichteten Lichtquellen 6 mit erhöhter Beleuchtungsdichte hervorgerufen werden.

## Patentansprüche

1. Verfahren zur Informationsvermittlung an Verkaufsmöbeln, in welchen Waren präsentiert werden, bei dem über eine oder mehrere in oder an dem Verkaufsmöbel angeordnete Schallquelle/n akustische Informationen über die in dem Verkaufsmöbel präsentierten Waren ausgegeben und die von den akustischen Informationen betroffenen Waren optisch durch eine gegenüber der Umgebung erhöhte Beleuchtungsdichte hervorgehoben werden, **dadurch gekennzeichnet**, daß die Erhöhung der Beleuchtungsdichte durch eine Beleuchtungsvorrichtung bewerkstelligt wird, in der die Schallquelle/n eingebaut ist/sind.

2. Verkaufsmöbel zur Durchführung des Verfahrens nach Anspruch 1 mit einer oder mehreren Schallquelle/n sowie mit einer Beleuchtungsvorrichtung, wobei die Schallquelle/n und die Beleuchtungsvorrichtung in oder an dem Verkaufsmöbel angeordnet sind, **dadurch gekennzeichnet**, daß die Schallquelle/n in die Beleuchtungsvorrichtung eingebaut ist/sind.

3. Verkaufsmöbel nach Anspruch 2, dadurch gekennzeichnet, daß die Leistung der Beleuchtungseinrichtung einstellbar ist.

4. Verkaufsmöbel nach Anspruch 2 oder 3, dadurch gekennzeichnet, daß die Beleuchtungsvorrichtung flächenhafte und punktförmige Lichtquellen aufweist, deren Leistung unabhängig voneinander gesteuert werden kann.

## Claims

1. A method of conveying information on display cabinets in which goods are displayed wherein, via one or more sound source(s) arranged in or on the display cabinet, items of acoustic information relating to the goods displayed in the display cabinet are output and the goods to which the items of acoustic information relate are optically accentuated by a lighting density increased in relation to the environment, characterised in that the increase in the lighting density is brought about by a lighting device in which the sound source(s) is/are installed.

2. A display cabinet for the implementation of the method claimed in Claim 1 with one or more sound source(s) and with a lighting device, wherein the sound source(s) and the lighting device are arranged in or on the display cabinet, characterised in that the sound source(s) is/are built into the lighting device.

3. A display cabinet as claimed in Claim 2, characterised in that the output of the lighting device is adjustable.

4. A display cabinet as claimed in Claim 2 or 3, characterised in that the lighting device comprises surface and punctiform light sources, the output of which can be controlled independently of one another.

## Revendications

1. Procédé de transmission d'informations à des meubles d'exposition à la vente ou présentoirs dans lesquels des produits ou articles sont présentés, procédé par lequel on fournit, par l'intermédiaire d'une ou de plusieurs sources sonores disposées dans ou sur le meuble d'exposition à la vente, des informations sonores sur les produits ou articles présentés dans le meuble d'exposition à la vente et l'on met optiquement en évidence les produits ou articles concernés par les informations sonores, en augmentant la densité d'éclairement par rapport à l'environnement, caractérisé en ce que l'on met en oeuvre l'augmentation de la densité d'éclairement à l'aide d'un dispositif d'éclairage, dans lequel sont installées la ou les source(s) sonore(s).

2. Meuble d'exposition à la vente ou présentoir pour la mise en oeuvre du procédé selon la revendication 1, comprenant une ou plusieurs source(s) sonore(s) ainsi qu'un dispositif d'éclairage, dans lequel la ou les source(s) sonore(s) et le dispositif d'éclairage sont disposés dans ou sur le meuble d'exposition à la vente, caractérisé en ce que la ou les sources sonores est(sont) installée(s) dans le dispositif d'éclairage.

3. Meuble d'exposition à la vente selon la revendication 2, caractérisé en ce que la puissance du dispositif d'éclairage est réglable.

4. Meuble d'exposition à la vente selon la revendication 2 ou 3, caractérisé en ce que le dispositif d'éclairage comporte des sources lumineuses réparties en surface et des sources lumineuses ponctuelles, la puissance de ces sources lumineuses étant susceptible d'être commandée indépendamment les unes des autres.
